# EUROPÄISCHE PATENTSCHRIFT

(11) **EP 1 234 891 B1**
(45) Veröffentlichungstag und Bekanntmachung des Hinweises auf die Patenterteilung: **18.01.2006**
(21) Anmeldenummer: 01104660.4
(22) Anmeldetag: 24.02.2001
(51) Int. Cl.: C21D 10/00, C22F 3/00

(54) **Verfahren zur gezielten Behandlung von Bereichen eines aus Metall bestehenden Rades mit Ultraschall**
Process for ultra-sonic treatment of regions of a metal wheel
Procédé de traitement ultra-sonore de regions d'une roue de métal

(43) Veröffentlichungstag der Anmeldung: 28.08.2002
(73) Patentinhaber: Borbet GmbH, 59969 Hallenberg (DE)
(72) Erfinder: Völlmecke, Dipl.Ing. Franz-Josef, 35066 Frankenberg (DE)
(74) Vertreter: Stenger, Watzke & Ring

(56) Entgegenhaltungen:
- BE-A- 670 315
- DE-A- 3 405 478
- DE-C- 4 428 791
- US-A- 3 276 918
- US-B1- 6 171 415
- L.R. FEDOROVA ET AL: "Effect of ultrasonic vibrations on microstresses in deformed steel Kh18N10T" METAL SCIENCE AND HEAT TREATMENT., Bd. 17, Nr. 3-4, März 1975 (1975-03), Seiten 262-264, XP002178716 CONSULTANTS BUREAU. NEW YORK., US ISSN: 0026-0673
- ANONYMUS: "Metals Shake the Stresses Away" THE IRON AGE, Bd. 199, Nr. 26, 29. Juni 1967 (1967-06-29), Seiten 53-54, XP002178717 ,

## Beschreibung

Die Erfindung betrifft ein Verfahren zur gezielten Behandlung von Bereichen eines mittels eines Formgebungsverfahrens in eine Form gebrachten, aus Metall bestehenden Rades, insbesondere eines PKW-Rades, durch Ultraschallbehandlung. Dadurch soll die statische und/oder dynamische Belastbarkeit des Rades gesteigert werden.

Metallische Werkstücke werden allgemein durch unterschiedlichste Formgebungstechniken in die gewünschte Form gebracht. So kann ein metallisches Werkstück beispielsweise durch Urformen, beispielsweise Gießen eines flüssigen, metallischen Ausgangsmaterials in eine der Form des zu erzielenden Werkstücks entsprechende Gießform, ausgebildet werden. Weiterhin ist es möglich, dem Werkstück die erwünschte Form durch Umformen, beispielsweise Schmieden, Pressen, Stanzen, Preßstanzen, eines Ausgangswerkstückes beizubringen.

Eine Grundproblematik ergibt sich bei beiden Formgebungsverfahren, da bei einem Formgebungsvorgang in dem metallischen Material des Werkstücks unerwünschte Spannungen induziert werden. So entstehen beispielsweise beim Gießen durch lokal im Werkstück unterschiedliche Abkühlvorgänge im Kristallgefüge des metallischen Werkstoffs Versetzungen, welche sich negativ auf die spätere Belastbarkeit des gegossenen Werkstücks auswirken. So bilden die Versetzungen in dem Kristallgefüge des metallischen Werkstoffs Spannungen aus, die bei später auf das Werkstück ausgeübten Belastungen zu Rißbildungen oder Ermüdungsbrüchen führen können. Auch bei durch Umformen gebildeten Werkstücken werden während des Umformvorganges aufgrund der durch die Formveränderung bedingten Veränderung des Kristallgefüges Versetzungen und damit Spannungen in dem metallischen Werkstoff induziert. Auch diese Versetzungen bzw. die daraus resultierenden Spannungen führen zu ähnlichen Problemen wie oben geschildert.

Im Stand der Technik ist es daher üblich, bei Werkstücken, die einer geplanten, hohen Belastung ausgesetzt werden, diese einer Nachbehandlung nach den Formgebungsverfahren zu unterziehen. Ein bekanntes, mögliches Verfahren zur Nachbehandlung eines solchen Werkstückes besteht in einer Wärmebehandlung. Die fertig geformten Werkstücke werden bei einer solchen Wärmebehandlung in speziellen, dafür vorgesehenen Temperöfen bei hohen Temperaturen getempert. Bei diesem Verfahren wandern im Material vorhandene Versetzungen und werden durch Umbildung der in dem metallischen Werkstoff vorhandenen Komgrenzen kompensiert. Der so wärmebehandelte metallische Werkstoff des Werkstücks ist verglichen mit seinem Zustand vor dem Tempem deutlich spannungsämler und kann daher höheren Belastungen ausgesetzt werden bzw. ist vergleichsweise unanfälliger für aufgrund von Materialermüdungserscheinungen auftretende Materialfehler.

Nachteilig bei diesem vorbekannten Verfahren ist einerseits der hohe Energieaufwand, der zur Durchführung einer Temperung erfordertich ist und andererseits die fehlende Möglichkeit, dem Werkstück eine abschnittsweise differenzierte Nachbehandlung zukommen zu lassen. So ist es beim Temperverfahren nicht möglich, gezielt einzelne Bereiche eines Werkstücks, die aufgrund ihrer Geometrie oder ihrer Lage auf dem Werkstück eine besonders hohe Beanspruchung erfahren, gezielt und ausgesucht zu behandeln.

Eine weitere im Stand der Technik bekannte Methode einer Nachbehandlung besteht im sogenannten Auswalzen. Bei diesem Verfahren wird das fertig geformte Werkstück durch Einbringen zwischen mindestens ein Walzenpaar einem äußeren Druck unterworfen, welcher dazu beiträgt, einen Spannungsabbau in dem metallischen Werkstück und damit eine erhöhte Belastbarkeit des Werkstücks zu erreichen. Jedoch läßt sich auch dies aus dem Stand der Technik bekannte Verfahren nicht gezielt auf einzelne, kritische Bereiche des Werkstücks anwenden.

Schließlich ist es im Stand der Technik auch bekannt, Werkstücke aus Metall nach Formgebungsverfahren mittels Kugelstrahlen zu behandeln. Hierbei wird ein Strahl von auf eine bestimmte Geschwindigkeit beschleunigten Kugeln eines harten Materials und von kleinem Durchmesser auf die Oberfläche des Werkstücks gelenkt. Diese Kugeln übertragen die in ihnen gespeicherte kinetische Energie beim Aufprall auf die Werkstückoberfläche auf diese und bewirken eine oberflächennahe Verdichtung. Zwar können auch mit diesem Verfahren verbesserte Festigkeiten bzw. erhöhte Belastbarkeiten der so behandelten, metallischen Werkstücke festgestellt werden, jedoch erweist sich dieses Verfahren als hinsichtlich seiner Reproduzierbarkeit unsicher. Auch kann mit dem Kugeistrahlverfahren nur auf einen sehr oberflächennahen Bereich des Werkstücks eingewirkt werden. Mit anderen Worten die erreichte Verdichtung reicht nur bis in eine sehr geringe Tiefe des Werkstücks, darunterliegende Bereiche bleiben unbeeinflußt.

Ein besonders interessanter Bereich für derartige Nachbehandlungsverfahren stellen Räder bzw. Felgen für Räder dar, die naturgemäß im Einsatz sehr hohen Belastungen ausgesetzt sind. Diese Belastungen setzen sich zum einen zusammen aus Rotationsbelastungen und andererseits aus aufgrund von Unebenheiten der Auflage, auf der sich das Rad bewegt resultierenden Schwingbelastungen. Zusätzlich ist insbesondere im Pkw-Bereich die Nachfrage nach optisch ansprechend gestalteten Felgen gestiegen. So werden heute auch aus ästhetischen Gründen immer häufiger Felgen verlangt, die sich durch zwischen dem Felgenring, auf dem der Reifen aufsitzt und dem Felgenzentrum ausgebildete, filigrane Strukturen auszeichnen. Durch die damit einhergehenden vergleichsweise großen "Lücken" im Material lasten auf den verbleibenden Stegen besonders hohe Beanspruchungen. Eine solche Konstruktionsweise im Felgenbereich erfordert eine besonders intensive Nachbearbeitung der durch Formgebungsverfahren hergestellten Felgen, damit nicht aufgrund von im Material vorhandenen Spannungen Risse bzw. Ermüdungsbrüche auftreten, welche nicht zuletzt eine Gefährdung des Führers des mit den Felgen ausgestatteten Fahrzeuges bedeuten würden. Dabei ergibt sich das Erfordernis der filigranen Ausgestaltung der Felgen nicht allein aus ästhetischen Gesichtspunkten, sondem eine solche Ausgestaltung erweist sich auch hinsichtlich einer angestrebten Gewichtsreduzierung als vorteilhaft.

Jedes der Dokumente DE-C-44 28 791, BE-A-670 315, Metal Science and Heat Treatment, Bd. 17, Nr. 3-4, 3.75, S. 262-264, US-A-3 276 918, US-A-6 171 415 beschreibt die Behandlung metallischer Werkstücke mittels Ultraschall. Das zweit- und das drittgenannte Dokument sprechen als zu behandelnden metallischen Werkstoff ausdrücklich Stahl an, gemäß den übrigen Dokumenten wird der Fachmann als zu behandelnden Werkstoff implizit (auch) Stahl oder Leichtmetall verstehen. In jedem der Dokumente ist eine Steigerung der Belastbarkeit infolge der Ultraschall-Behandlung angesprochen. Das erstgenannte Dokument zeigt ein offenbar durch Gießen hergestelltes Eisenbahnrad, wie es normalerweise aus Gußeisen oder Stahl gegossen wird.

Ausgehend von diesem Stand der Technik ist es die **Aufgabe** der Erfindung ein Verfahren der eingangs genannten Art anzugeben, welches unter Vermeidung im Stand der Technik bekannter Nachteile einfach und kostengünstig anwendbar ist und welches eine gezielte Behandlung des metallischen Rades an den Stellen erlaubt, an denen es besonders hohen Belastungen ausgesetzt ist.

Zur technischen **Lösung** dieser Aufgabe werden bei einem Verfahren der eingangs genannten Art die in Anspruch 1 genannten Merkmale vorgeschlagen. Das Werkstück wird nach einem Formgebungsverfahren zumindest bereichsweise einer Ultraschallbehandlung mit energiereichem Ultraschall unterzogen. Vorteilhafte, weitere Merkmale des Verfahrens sind in den abhängigen Ansprüchen angeführt.

Energiereicher Ultraschall im Sinne dieser Erfindung ist ein solcher Ultraschall, dessen Energiegehalt so bestimmt ist, daß er mit dem metallischen Material des Werkstücks in Wechselwirkung treten kann, um so eine Veränderung des Kristallgefüges in dem Werkstück zu bewirken. Dabei ist das Mindestmaß der erforderlichen Energie abhängig sowohl von der Art des metallischen Werkstoffes als auch von der erforderlichen Tiefe gemessen von der Oberfläche des Werkstücks, bis zu der die erfindungsgemäße Behandlung erfolgen soll. Eine Einstellung der jeweils erforderlichen Energie erfolgt dabei über die gewählte Frequenz. Eine Einstellung der Frequenz hat dabei auch unmittelbaren Einfluß auf die Eindringtiefe des Ultraschals in das zu behandelnde, metallische Material. Mit der erfindungsgemäßen Ultraschallbehandlung ist es erstmals möglich, einzelne Bereiche des Werkstücks ganz gezielt so zu behandeln, daß diese zu erwartenden, hohen Belastungen besser standhalten.

Für die eingangs erwähnten Felgen für Fahrzeugräder ergibt sich konkret, daß bei gezielter Ultraschallbehandlung der eingangs genannten, starken Belastungen ausgesetzten Teile eine Verbesserung der Stabilität dieser Teile erreicht werden kann, was zu einer höheren Leistung bei einer Felge gleichen Gewichts (also einer höheren, maximalen Radlast) bzw. in Folge von Designveränderungen zu einem geringeren Gewicht bei gleicher Leistung (also zu einem geringeren Radgewicht) führt.

Das erfindungsgemäße Verfahren wird in Kombination mit Simulationsrechnungen an konkreten Werkstücken in Form von Rädern durchgeführt. Ein aufgrund von Simulationsrechnungen gewonnenes Bild einer Verteilung spezifischer Beanspruchungen über das Werkstück wird dazu verwendet, gezielt diejenigen Bereiche des Werkstücks zu erfassen, die hohen Belastungen ausgesetzt sind, um diese mit Ultraschall erfindungsgemäß zu behandeln. Auch wenn hier die Vorteile einer lokal differenzierten Ultraschallbehandlung herausgehoben werden, ist es gleichfalls möglich und vorteilhaft, das gesamte Werkstück einer voll umfänglichen Ultraschallbehandlung zu unterziehen, um die Belastbarkeit des Werkstücks insgesamt zu verbessern.

Um das Werkstück gezielt auf zu erwartende Betastungssituationen vorzubereiten, wird entweder das gesamte Werkstück oder werden einzelne Bereiche einer Mehrfachbehandlung mit Ultraschall unterzogen. Dabei ist es möglich, für die einzelnen Uitraschallbehandlungsstufen die verwendeten Ultraschallwellen unterschiedlich einzustellen. Das Werkstück wird nacheinander mit Ultraschallwellen verschiedener Frequenz und gegebenenfalls unterschiedlicher Amplituden behandelt. Mit einer solchen Behandlung kann beispielsweise das Material des Rades in verschiedenen Eindringtiefen unterschiedlich behandelt werden.

Eine Verbesserung des Verfahrens ergibt sich dadurch, daß in dem Bereich des auf das Werkstück einwirkenden Ultraschalls zusätzlich Stoßkörper auf die Oberfläche des Werkstücks einwirken. Diese Stoßkörper beziehen die zur Stoßbehandlung der Oberfläche erforderliche Energie aus dem Ultraschall.

Als zu behandelnde Metalle werden mit dieser Erfindung insbesondere Stahl, Leichtmetall bzw. Leichtmetallegierungen und im Falle letzterer insbesondere Aluminium bzw. Aluminiumlegierungen vorgeschlagen.

Mit der erfindungsgemäßen Ultraschallbehandlung ist es möglich, aus Metall bestehende Räder so zu behandeln, daß sie eine deutliche Verbesserung in ihrer Widerstandsfähigkeit gegenüber starken Belastungen aufweisen. Ein weiterer

Vorteil des erfindungsgemäßen Verfahrens hat sich überraschend herausgestellt. Das nach dem erfindungsgemäßen Verfahren ultraschallbehandelte Material weist neben einer verbesserten Belastbarkeit zusätzlich eine verringerte Korrosionsanfälligkeit auf. Oberflächen erfindungsgemäß behandelter Werkstücke zeigen sich in den behandelten Bereichen deutlich unanfälliger gegen Korrosionseinwirkungen.

## Patentansprüche

1. Verfahren zur gezielten Behandlung von Bereichen eines mittels eines Formgebungsverfahrens in eine Form gebrachten, aus Metall bestehenden Rades, insbesondere eines Pkw-Rades, durch Ultraschallbehandlung zur Steigerung der statischen und/oder dynamischen Belastbarkeit, wobei in einem ersten Verfahrensschritt mittels Simulationsrechnungen diejenigen Bereiche des Werkstücks erfaßt werden, die bei einer späteren Verwendung des Werkstücks hohen Belastungen ausgesetzt sind, und in einem zweiten Verfahrensschritt die erfaßten Werkstückbereiche einer mehrfachen Ultraschallbehandlung mit energiereichem Ultraschall vorgebbarer Frequenz unterzogen werden, wobei ein jeder Werkstückbereich nacheinander mit Ultraschallwellen verschiedener Frequenzen behandelt wird, wobei die Frequenzen in Abhängigkeit des metallischen Werkstoffes und der Behandlungstiefe eingestellt werden, wobei zusätzlich zur Ultraschallbehandlung in den mit dem Ultraschall behandelten Bereichen des Werkstücks Stoßkörper auf dessen Oberfläche gelenkt werden, die die zur Stoßbehandlung der Oberfläche erforderliche Energie aus dem Ultraschall beziehen.

2. Verfahren nach Anspruch 1, **dadurch gekennzeichnet, daß** für die Ultraschallbehandlung ein Ultraschall mit vorgebbarer Amplitude verwendet wird.

3. Verfahren nach einem der vorhergehenden Ansprüche, **dadurch gekennzeichnet, daß** ein Werkstück aus Stahl ultraschallbehandelt wird.

4. Verfahren nach einem der vorhergehenden Ansprüche 1 bis 2, **dadurch gekennzeichnet, daß** ein Werkstück aus Leichtmetall oder aus einer Leichtmetallegierung mit Ultraschall behandelt wird.

5. Verfahren nach Anspruch 4, **dadurch gekennzeichnet, daß** ein Werkstück aus Aluminium oder aus einer Aluminiumlegierung ultraschallbehandelt wird.

6. Verfahren nach einem der vorhergehenden Ansprüche, **dadurch gekennzeichnet, daß** ein durch Gießen geformtes, metallisches Werkstück ultraschallbehandelt wird.

7. Verfahren nach einem der vorhergehenden Ansprüche 1 bis 5, **dadurch gekennzeichnet, daß** ein durch Schmieden geformtes, metallisches Werkstück ultraschallbehandelt wird.

8. Verfahren nach einem der vorhergehenden Ansprüche 1 bis 5, **dadurch gekennzeichnet, daß** ein durch Preßumformen geformtes, metallisches Werkstück ultraschallbehandelt wird.

## Revendications

1. Procédé pour le traitement sélectif de zones d'une roue composée de métal, mise en forme au moyen d'un procédé de formage, en particulier d'une roue d'automobile, par traitement ultrasonore afin d'augmenter sa capacité de charge statique et/ou dynamique, dans lequel, dans une première étape, les zones de la pièce qui seront exposées à de fortes contraintes lors d'une utilisation ultérieure de la pièce sont identifiées au moyen de calculs de simulation, et dans une deuxième étape, les zones de la pièce identifiées sont soumises à un traitement ultrasonore répété avec des ultrasons à haute énergie d'une fréquence pouvant être prédéterminée, chaque zone de la pièce étant successivement traitée avec des ondes ultrasonores de différentes fréquences, les fréquences étant réglées en fonction du matériau métallique et de la profondeur de traitement, et, en complément du traitement ultrasonore des zones de la pièce traitées avec les ultrasons, des éléments percuteurs sont guidés vers la surface de celle-ci, en tirant des ultrasons l'énergie nécessaire au traitement par percussion de la surface.

2. Procédé selon la revendication 1, **caractérisé en ce que** des ultrasons d'une amplitude pouvant être prédéterminée sont utilisés pour le traitement ultrasonore.

3. Procédé selon l'une quelconque des revendications précédentes, **caractérisé en ce qu'**on traite une pièce en acier avec les ultrasons.

4. Procédé selon l'une quelconque des revendications 1 à 2, **caractérisé en ce qu'**on traite une pièce en métal léger ou en alliage de métal léger avec les ultrasons.

5. Procédé selon la revendication 4, **caractérisé en ce qu'**on traite une pièce en aluminium ou en alliage d'aluminium avec les ultrasons.

6. Procédé selon l'une quelconque des revendications précédentes, **caractérisé en ce qu'**on traite une pièce métallique mise en forme par coulée avec les ultrasons.

7. Procédé selon l'une quelconque des revendications 1 à 5, **caractérisé en ce qu'**on traite une pièce métallique mise en forme par forgeage avec les ultrasons.

8. Procédé selon l'une quelconque des revendications 1 à 5, **caractérisé en ce qu'**on traite une pièce métallique mise en forme par formage à la presse avec les ultrasons.

## Claims

1. A method for the targeted treatment of regions of a wheel brought into a shape by means of a shaping process, particularly a passenger motor vehicle wheel, by ultrasound treatment in order to increase the static and/or dynamic load bearing ability, wherein, in a first method step, those regions of the workpiece which are subjected to high loads in subsequent use of the workpiece, are determined by means of simulation calculations and, in a second method step, the determined regions of the workpiece are subjected to a multiple ultrasound treatment with high energy ultrasound of pre-determinable frequency, each region of the workpiece being treated successively with ultrasound waves of different frequency, the frequencies being set in dependence on the metallic material and the depth of treatment, whereby, in addition to the ultrasound treatment, impact bodies are directed into the regions of the workpiece treated with the ultrasound onto its surface, which draw the energy necessary for the impact treatment of the surface from the ultrasound.

2. A method as claimed in claim 1, **characterised in that** ultrasound with pre-determinable amplitude is used for the ultrasound treatment.

3. A method as claimed in one of the preceding claims, **characterised in that** a workpiece of steel is treated with ultrasound.

4. A method as claimed in one of the preceding claims 1 - 2, **characterised in that** a workpiece of light metal or of a light metal alloy is treated with ultrasound.

5. A method as claimed in claim 4, **characterised in that** a workpiece of aluminium or of a aluminium alloy is treated with ultrasound.

6. A method as claimed in one of the preceding claims, **characterised in that** a metallic workpiece shaped by casting is treated with ultrasound.

7. A method as claimed in one of the preceding claims 1 - 5, **characterised in that** a metallic workpiece shaped by forging is treated with ultrasound.

8. A method as claimed in one of the preceding claims 1 -5, **characterised in that** a metallic workpiece shaped by a press deformation process is treated with ultrasound.
